# EUROPÄISCHE PATENTSCHRIFT

(11) **EP 2 771 152 B1**
(45) Veröffentlichungstag und Bekanntmachung des Hinweises auf die Patenterteilung: **06.09.2017**
(21) Anmeldenummer: 12787664.7
(22) Anmeldetag: 25.10.2012
(51) Int. Cl.: B25H 3/02

(54) **KUNSTSTOFFKOFFER**
PLASTIC CASE
BOÎTIER PLASTIQUE

(30) Priorität: 25.10.2011 DE 102011054783
(43) Veröffentlichungstag der Anmeldung: 03.09.2014
(73) Patentinhaber: ISL Schaumstoff-Technik GMBH, 68519 Viernheim (DE)
(72) Erfinder: BOHMANN, Volker, 64653 Lorsch (DE); HEINLEIN, Thomas, 68782 Brühl (DE); TOTZER, Hubert, 64658 Fürth (DE)
(74) Vertreter: Katscher Habermann Patentanwälte
(86) Internationale Anmeldenummer: PCT/EP2012/071192
(87) Internationale Veröffentlichungsnummer: WO 2013/060804

(56) Entgegenhaltungen:
- US-A- 5 381 920
- US-A1- 2003 221 984
- US-A1- 2007 138 041
- US-A1- 2009 020 447
- US-B1- 6 634 728

## Beschreibung

Die Erfindung betrifft einen Kunststoffkoffer mit einem Kofferoberteil und mit einem Kofferunterteil, wobei das Kofferunterteil aus einem Gehäuseunterteil und einem in dem Gehäuseunterteil angeordneten Einsatz besteht, wobei der Einsatz aus einem elastischen Material besteht und mindestens eine Ausnehmung aufweist, und wobei die Ausnehmung an einen aufzunehmenden Gegenstand angepasst ist. Solche Kunststoffkoffer werden beispielsweise in US 2003/221984 A1 oder US 2007/138041 A1 beschrieben. Solche Kunststoffkoffer werden beispielsweise zur Aufbewahrung und zum Transport von Werkzeugen und deren Zubehör verwendet. Die Ausnehmungen können beispielsweise an eine Kontur einer elektrischen Bohrmaschine angepasst sein und erlauben eine einfache und übersichtliche Anordnung der einzelnen Teile in dem Einsatz. Es ist ebenfalls bekannt, solche Kunststoffkoffer zur Verwahrung und zum Transport von zerbrechlichen Gütern wie beispielsweise Kameraausrüstungen zu verwenden. In diesem Fall können die Ausnehmungen des Einsatzes unter anderem an eine Kontur eines Kameragehäuses und eines Objektivs angepasst sein. Es ist auch möglich, dass es sich bei den Ausnehmungen beispielsweise um quadratische Ausnehmungen handelt, die zur Aufnahme von Schrauben oder dergleichen Einzelteilen geeignet sind.

Das Gehäuseunterteil und das Kofferoberteil werden üblicherweise im Spritzgussverfahren oder Blasformverfahren aus einem ausreichend stark dimensionierten und mechanisch belastbaren Kunststoff hergestellt, um ein formstabiles Koffergehäuse zu erhalten. Die Einsätze werden jedoch, zumindest bei hochwertigeren Kunststoffkoffern, aus einem elastischen Material hergestellt, das die aufzunehmenden Gegenstände in den Ausnehmungen klemmend aufnimmt und gegebenenfalls umschließt, um sie vor Verrutschen und Beschädigungen zu schützen.

Das Gehäuseunterteil und das Kofferoberteil werden üblicherweise mit Hilfe geeigneter und aus der Praxisbekannter Kunststoffscharniere, Metallscharniere oder Filmscharniere miteinander verbunden. Werden gesondert hergestellte und nachträglich mit dem Gehäuseunterteil und dem Kofferoberteil verbundene Scharniere verwendet, ist zur Befestigung der Scharniere an dem Gehäuseunterteil und dem Kofferoberteil sowie zur Übertragung der über die Scharniere auf das Gehäuseunterteil und das Kofferoberteil wirkenden Kräfte eine ausreichende Steifigkeit des zur Herstellung des Gehäuseunterteils und des Kofferoberteils verwendeten Kunststoffs erforderlich. Die Ausbildung eines Filmscharniers ist nur bei Verwendung von einigen geeigneten Kunststoffmaterialien möglich, bzw. zweckmäßig.

Auf Grund der Eigenschaften der zur Herstellung des Gehäuseunterteils und des Kofferoberteils üblicherweise verwendeten Kunststoffe weisen herkömmliche Kunststoffkoffer oftmals ein erhebliches Eigengewicht auf. Zudem können die steifen Koffergehäuse leicht durch eine äußere Krafteinwirkung, beispielsweise verursacht durch ein Herunterfallen des Kunststoffkoffers, beschädigt werden.

Aufgabe der Erfindung ist es daher, möglichst kostengünstig leichte Kunststoffkoffer herzustellen, die darüber hinaus einen verbesserten Schutz gegen äußere Krafteinwirkungen aufweisen.

Diese Aufgabe wird erfindungsgemäß dadurch gelöst, dass das Gehäuseunterteil und der Einsatz einstückig aus dem elastischen Material hergestellt sind und mindestens eine Krafteinleitungsvorrichtung mindestens bereichsweise in einem Scharnierbereich des Kofferunterteils angeordnet ist.

Auf diese Weise können das Gehäuseunterteil und der Einsatz kostengünstig in einem einzigen Herstellungsschritt produziert werden und auf einen zusätzlichen Kanten- und Eckenschutz verzichtet werden. Zudem weist das Kofferunterteil durch die Verwendung des elastischen Materials für das Gehäuseunterteil einen verbesserten Schutz gegen äußere Krafteinwirkungen auf. Beschädigungen sowohl der in dem Kunststoffkoffer befindlichen Gegenstände als auch der außerhalb befindlichen Gegenstände können dadurch verringert, bzw. vermieden werden.

Durch die Verwendung einer entsprechend angepassten Krafteinleitungsvorrichtung, die in dem Scharnierbereich des Kofferunterteils angeordnet ist, können die über die Scharniere auf das Kofferunterteil zu übertragenden Kräfte in das aus dem elastischen Material bestehende Kofferunterteil übertragen werden.

Beispielsweise kann die Krafteinleitungsvorrichtung an einer Außenseite des Kofferunterteils in dem Scharnierbereich befestigt werden. Dabei ist die Krafteinleitungsvorrichtung zweckmäßigerweise so ausgestaltet, dass die Fläche des an dem Kofferunterteil anliegenden Bereichs der Krafteinleitungsvorrichtung eine ausreichend große Kontaktfläche mit dem elastischen Material bildet, um die notwendigen Kräfte von einem mit der Krafteinleitungsvorrichtung verbundenen Scharnier über die Krafteinleitungsvorrichtung auf das Kofferunterteil übertragen zu können.

Die Krafteinleitungsvorrichtung kann beispielsweise aus einem ausreichend steifen Kunststoff oder aus einem Metall hergestellt sein und über handelsübliche Kunststoff- oder Metallscharniere mit dem Kofferoberteil verbunden sein. Es ist aber auch denkbar, dass die Krafteinleitungsvorrichtung ein Scharnier zur Verbindung der Krafteinleitungsvorrichtung mit dem Kofferoberteil aufweist.

Eine besonders kostengünstige Herstellung des Kunststoffkoffers kann dadurch erreicht werden, dass es sich bei dem elastischen Material um einen Schaumstoff, vorzugsweise einen Partikelschaumstoff und besonders vorzugsweise um Expandiertes Polypropylen (EPP) handelt. Zudem weisen diese Materialien besonders gute Eigenschaften hinsichtlich ihrer Elastizität bzw. Steifigkeit für die Herstellung von Kunststoffkoffern auf.

Eine Fläche zur Übertragung der von dem Scharnier auf die Krafteinleitungsvorrichtung wirkenden Kräfte in das elastische Material kann dadurch vergrößert werden, dass die Krafteinleitungsvorrichtung längs einer Seitenkante mindestens abschnittsweise innerhalb des elastischen Materials angeordnet ist.

Das Gewicht des Kunststoffkoffers, die Herstellungskosten und die Unbeständigkeit gegenüber der Einwirkung äußerer Kräfte kann dadurch weiter reduziert werden, dass das Kofferoberteil aus dem elastischen Material besteht.

Das Kofferoberteil kann vorteilhafterweise dadurch zur Aufnahme von Gegenständen verwendet werden, dass das Kofferoberteil mindestens eine, an einen aufzunehmenden Gegenstand angepasste, Ausnehmung aufweist. Auf diese Weise können weitere Gegenstände innerhalb des Kunststoffkoffers angeordnet werden.

Um die notwendigerweise über das Scharnier in das Kofferoberteil einzuleitenden Kräfte übertragen zu können ist erfindungsgemäß vorgesehen, dass die Krafteinleitungsvorrichtung mindestens bereichsweise in einem Scharnierbereich des Kofferoberteils angeordnet ist. Dabei kann die Krafteinleitungsvorrichtung beispielsweise zweiteilig ausgestaltet sein, wobei jeweils eines der Krafteinleitungsvorrichtungsteile in dem Kofferunterteil und eines in dem Kofferoberteil angeordnet ist und die Teile durch ein geeignetes Scharnier oder mehrere geeignete Scharniere miteinander verbunden ist bzw. sind. Es ist aber auch möglich, dass die Krafteinleitungsvorrichtung einteilig hergestellt ist, wobei die in den Scharnierbereichen des Kofferunterteils und des Kofferoberteils angeordneten Abschnitte der einteilig hergestellten Krafteinleitungsvorrichtung beispielsweise durch ein Filmscharnier miteinander verbunden sind.

Eine besonders gute Kraftübertragung zwischen dem aus dem elastischen Material hergestellten Kofferunterteil und dem aus dem elastischen Material hergestellten Kofferoberteil kann dadurch erreicht werden, dass es sich bei der mindestens einen Krafteinleitungsvorrichtung um ein Scharnierschenkelprofil handelt. Diese zweckmäßigerweise zur Verbindung des aus einem elastischen Material bestehenden Kofferunterteils und des aus einem elastischen Material bestehenden Kofferoberteils zu verwendenden Scharnierschenkelprofile sind Gegenstand weiterer Ansprüche und werden nachfolgend an geeigneter Stelle näher beschrieben.

Bei einer besonders vorteilhaften Ausgestaltung des Erfindungsgedankens ist vorgesehen, dass der Kunststoffkoffer eine Verschlussvorrichtung aufweist. Die Verschlussvorrichtung kann ein Schloss aufweisen. Bei der Auswahl und der Konstruktion der Verschlussvorrichtung ist insbesondere darauf zu achten, dass eine ausreichende Ausrissfestigkeit der Verschlussvorrichtung aus dem elastischen Material unter Berücksichtigung der üblicherweise auf die Verschlussvorrichtung wirkenden Kräfte gewährleistet ist.

Die Erfindung betrifft auch ein Scharnierschenkelprofil zur Verwendung als Krafteinleitungsvorrichtung in einem Scharnierbereich eines Kunststoffkoffers aus einem elastischen Material, wie in Anspruch 1 definiert. Die üblicherweise bei Kunststoffkoffern eingesetzten Scharniere können nicht ohne weiteres zur Verbindung von einem Kofferunterteil und einem Kofferoberteil aus elastischem Material verwendet werden, da die herkömmlichen Scharniere bei den üblicherweise auftretenden Kräften aus dem elastischen Material ausreißen können.

Daher sollen die bekannten Scharniere zu einem Scharnierschenkelprofil weiterentwickelt werden, das möglichst kostengünstig hergestellt werden kann und das bei den üblicherweise auftretenden Belastungen bei einem Einsatz des Scharnierschenkelprofils in Kunststoffkoffern aus einem elastischen Material an einem Ausreißen oder Lösen aus dem elastischen Material gehindert werden.

Diese Aufgabe wird erfindungsgemäß dadurch gelöst, dass das Scharnierschenkelprofil Verankerungsmittel zur formschlüssigen Befestigung des Scharnierschenkelprofils in dem elastischen Material aufweist. Auf diese Weise wird ein Ausreißen aus dem elastischen Material bei den möglicherweise auftretenden Kräften verhindert.

Vorteilhafterweise handelt es sich bei dem Verankerungsmittel um seitlich abstehende Hinterschneidungselemente. Wenn die Verankerungsmittel seitlich von einer zur Übertragung der auf das Scharnierschenkelprofil wirkenden Kräfte in das elastische Material vorgesehenen Kontaktfläche zwischen der Kontaktfläche und dem elastischen Material abstehen, kann der in dem elastischen Material angeordnete Teil des Scharnierschenkelprofils besonders wirksam gegen ein Ausreißen aus dem elastischen Material geschützt werden.

Dabei hinterschneiden die seitlich abstehenden Hinterschneidungselemente das elastische Material bereichsweise, so dass eine formschlüssige Verbindung des Scharnierschenkelprofils mit dem elastischen Material erreicht wird.

Vorteilhafterweise sind die zur Übertragung der Kräfte in dem elastischen Material in den Scharnierbereichen des Kofferunterteils und des Kofferoberteils angeordneten Schenkel des Scharnierschenkelprofils durch ein elastisch verformbares Biegeelement verbunden. Auf diese Weise kann auf den Einsatz gesondert hergestellter und nachträglich mit den Schenkeln des Scharnierschenkelprofils verbundener Scharniere verzichtet werden.

Es ist aber auch möglich und erfindungsgemäß vorgesehen, dass in dem Übergangsbereich ein Übergangselement angeordnet ist, wobei das Übergangselement über jeweils ein elastisch verformbares Biegeelement mit jeweils einem Schenkel verbunden ist. Auf diese Weise kann der Einsatzbereich der Scharnierschenkelprofile auf weitere Ausgestaltungen der Kunststoffkoffer aus einem elastischen Material ausgedehnt werden.

Eine kostengünstige Herstellung der Scharnierschenkelprofile wird dadurch erreicht, dass das Scharnierschenkelprofil einstückig hergestellt ist.

Die Erfindung betrifft auch ein Verfahren zur Herstellung eines wie vorangehend beschriebenen Kunststoffkoffers.

Bei diesem Verfahren ist erfindungsgemäß vorgesehen, dass in einem ersten Schritt ein Kofferunterteil und ein Kofferoberteil mit Hilfe eines geeigneten Formverfahrens aus einem Schaumstoff hergestellt werden und in einem nachfolgenden Schritt in einem Scharnierbereich miteinander verbunden werden, wobei in dem Scharnierbereich eine Krafteinleitungsvorrichtung angeordnet wird.

Bei einer besonders vorteilhaften Ausgestaltung des Verfahrens ist vorgesehen, dass im nachfolgenden Schritt eine Verschlussvorrichtung an einem Kunststoffkoffer angeordnet wird. Dabei können die Krafteinleitungsvorrichtung und die Verschlussvorrichtung in dem nachfolgenden Schritt in beliebiger Reihenfolge oder auch gleichzeitig an dem Kofferunterteil bzw. dem Kofferoberteil angeordnet werden.

Weitere vorteilhafte Einzelheiten der Erfindung werden anhand von Ausführungsbeispielen, die in der Zeichnung dargestellt sind, näher erläutert.

### Es zeigt:

Fig. 1 eine schematische Darstellung eines Kunststoffkoffers mit einem einteilig aus einem elastischen Material hergestellten Gehäuseunterteil und einem Einsatz,
Fig. 2 eine schematisch dargestellte Schnittansicht eines Kunststoffkoffers, mit einem aus einem elastischen Material hergestellten Kofferunterteil und einem aus dem elastischen Material hergestellten Kofferoberteil, wobei das Kofferunterteil und das Kofferoberteil durch ein Scharnierschenkelprofil miteinander verbunden sind,
Fig. 3 eine schematische Darstellung eines aus dem elastischen Material hergestellten Kunststoffkoffers, wobei das Kofferunterteil und das Kofferoberteil durch ein alternativ ausgestaltetes Scharnierschenkelprofil miteinander verbunden sind,
Fig. 4 eine schematisch dargestellte Ansicht eines Kofferunterteils, in dessen Scharnierbereich ein Scharnierschenkelprofil angeordnet ist,
Fig. 5a eine schematisch dargestellte Seitenansicht eines Scharnierschenkelprofils,
Fig. 5b eine schematisch dargestellte, perspektivische Ansicht des in Fig. 5a dargestellten Scharnierschenkelprofils,
Fig. 6a eine Seitenansicht eines alternativ ausgestalteten Scharnierschenkelprofils und
Fig. 6b eine schematische, perspektivische Ansicht des in
Fig. 6a dargestellten Scharnierschenkelprofils.

In Fig. 1 ist schematisch eine perspektivische Ansicht eines Kunststoffkoffers 1 mit einem Kofferoberteil 2 und einem Kofferunterteil 3 dargestellt. Das Kofferunterteil 3 besteht aus einem Gehäuseunterteil 4 und einem Einsatz 5, wobei das Gehäuseunterteil 4 und der Einsatz 5 einstückig aus einem elastischen Material hergestellt sind. Der Einsatz 5 weist Ausnehmungen 6 zur Aufnahme entsprechender nicht dargestellter Gegenstände auf.

In einem Scharnierbereich 7 des Kofferunterteils 3 sind zwei Krafteinleitungsvorrichtungen 8 längs einer Seitenkante 9 des Kofferunterteils 3 abschnittsweise in dem elastischen Material des Kofferunterteils 3 angeordnet. An den Krafteinleitungsvorrichtungen 8 sind Scharniere 10 befestigt, über die das Kofferunterteil 3 mit dem Kofferoberteil 2 verbunden ist. An dem Kofferunterteil 3 sind zudem Verschlussvorrichtungen 11 angeordnet.

In Fig. 2 ist schematisch eine Schnittansicht eines Kunststoffkoffers 1 mit einem Kofferunterteil 3 und einem Kofferoberteil 2 dargestellt, wobei das Kofferunterteil 3 und das Kofferoberteil 2 aus einem elastischen Material hergestellt sind. Das Kofferunterteil 3 weist eine an einen nicht dargestellten Gegenstand angepasste Ausnehmung 6 auf. Das Kofferunterteil 3 und das Kofferoberteil 2 sind über ein Scharnierschenkelprofil 12 miteinander verbunden, wobei ein erster Schenkel 13 des Scharnierschenkelprofils 12 innerhalb des Kofferunterteils 3 und ein zweiter Schenkel 14 des Scharnierschenkelprofils 12 in dem Kofferoberteil 2 angeordnet ist. An den Schenkeln 13 und 14 des Scharnierschenkelprofils 12 sind Hinterschneidungselemente 15 angeordnet. An dem Kofferunterteil 3 ist zudem eine Verschlussvorrichtung 11 angeordnet.

Fig. 3 zeigt eine schematisch dargestellte Schnittansicht eines Kunststoffkoffers 1 mit einem Kofferoberteil 2 und einem Kofferunterteil 3, wobei das Kofferoberteil 2 und das Kofferunterteil 3 aus einem elastischen Material hergestellt sind. Das Kofferunterteil 3 weist zwei an nicht dargestellte Gegenstände angepasste Ausnehmungen 6 auf und das Kofferoberteil 2 weist eine an einen nicht dargestellten Gegenstand angepasste Ausnehmung 16 auf.

Das Kofferoberteil 2 und das Kofferunterteil 3 sind durch ein alternativ ausgestaltetes Scharnierschenkelprofil 17 miteinander verbunden, wobei das Scharnierschenkelprofil 17 einen ersten Krafteinleitungsbereich 18 und einen zweiten Krafteinleitungsbereich 19 aufweist, die jeweils von den auf dem Kofferoberteil 2 und dem Kofferunterteil 3 in einem Scharnierbereich aufliegenden Bereichen des Scharnierschenkelprofils 17 gebildet werden. Zudem weist das Scharnierschenkelprofil 17 einen in das elastische Material des Kofferoberteils 2 ragenden ersten Krafteinleitungs- und Verankerungsbereich 20 und einen in das elastische Material des Kofferunterteils 3 ragenden zweiten Krafteinleitungs- und Verankerungsbereich 21 auf. An dem ersten Krafteinleitungs- und Verankerungsbereich 20 und an dem zweiten Krafteinleitungs- und Verankerungsbereich 21 sind jeweils mehrere seitlich abstehende Hinterschneidungselemente 15 angeordnet. In der Figur 3 ist der Übersichtlichkeit halber nur eines der Hinterschneidungselemente 15 mit einem Bezugszeichen versehen. An dem Kofferunterteil 3 ist zudem eine Schließvorrichtung 11 angeordnet.

Fig. 4 zeigt schematisch eine perspektivische Darstellung eines Kofferunterteils 3, in dessen Scharnierbereich 7 ein alternativ ausgestaltetes Scharnierschenkelprofil 22 angeordnet ist. Das Scharnierschenkelprofil 22 weist mehrere in einem nicht dargestellten Kofferoberteil aus einem elastischen Material angeordnete Krafteinleitungs- und Verankerungsbereiche 23 auf, an denen seitlich abstehende Hinterschneidungselemente 15 angeordnet sind. In der Zeichnung sind der Übersichtlichkeit halber nur einige der Krafteinleitungs- und Verankerungsbereiche 23 und Hinterschneidungselemente 15 mit Bezugszeichen versehen. Das Kofferunterteil 3 weist ebenfalls Verschlussvorrichtungen 11 auf.

In Fig. 5a ist schematisch eine Seitenansicht eines Scharnierschenkelprofils 12 dargestellt. Das Scharnierschenkelprofil 12 weist den ersten Schenkel 13 und den zweiten Schenkel 14 auf, die in einem elastischen Material eines nicht dargestellten Kofferunterteils und eines nicht dargestellten Kofferoberteils angeordnet werden können. An den Schenkeln 13 und 14 des Scharnierschenkelprofils 12 sind die Hinterschneidungselemente 15 angeordnet.

Die Schenkel 13 und 14 sind über elastisch verformbare Biegeelemente 24 mit einem Übergangselement 25 schwenkbar verbunden. Das Scharnierschenkelprofil 12 ist einteilig hergestellt.

In Fig. 5b ist schematisch eine perspektivische Ansicht des in Fig. 5a schematisch dargestellten Scharnierschenkelprofils 12 dargestellt. Über die Flächen 26, 27, 28 und 29 der Schenkel 13 und 14 des Scharnierschenkelprofils 12 können die auftretenden Kräfte in das nicht dargestellte Kofferunterteil und das nicht dargestellte Kofferoberteil übertragen werden, sobald die Schenkel entsprechend in dem nicht dargestellten Kofferunter- bzw. Kofferoberteil angeordnet sind.

Die Fig. 6a zeigt eine schematisch dargestellte Seitenansicht des Scharnierschenkelprofils 17. In Fig. 6b ist schematisch eine perspektivische Ansicht des in Fig. 6a schematisch dargestellten Scharnierschenkelprofils 17 dargestellt. Das Scharnierschenkelprofil 17 weist einen ersten Krafteinleitungsbereich 18 und einen zweiten Krafteinleitungsbereich 19 auf. Zudem weist das Scharnierschenkelprofil 17 einen ersten Krafteinleitungs- und Verankerungsbereich 20 und einen zweiten Krafteinleitungs- und Verankerungsbereich 21 auf. An dem ersten Krafteinleitungs- und Verankerungsbereich 20 und an dem zweiten Krafteinleitungs- und Verankerungsbereich 21 sind jeweils mehrere seitlich abstehende Hinterschneidungselemente 15 angeordnet. Der erste Krafteinleitungs- und Verankerungsbereich 20 und der zweite Krafteinleitungs- und Verankerungsbereich 21 sind dafür vorgesehen innerhalb eines nicht dargestellten Kofferunter- bzw. Kofferoberteils aus einem elastischen Material angeordnet zu werden. Die Krafteinleitungsbereiche 18 und 19 liegen dann an jeweils einer Außenfläche des nicht dargestellten Kofferunter- und Kofferoberteils an. Die Krafteinleitungsbereiche 18 und 19 sind durch ein Biegeelement 24 miteinander verbunden.

## Patentansprüche

1. Kunststoffkoffer (1) mit einem Kofferoberteil (2) und mit einem Kofferunterteil (3), wobei das Kofferunterteil (3) aus einem Gehäuseunterteil (4) und einem in dem Gehäuseunterteil (4) angeordneten Einsatz (5) besteht, wobei der Einsatz (5) aus einem elastischen Material besteht und mindestens eine Ausnehmung (6) aufweist und wobei die Ausnehmung (6) an einen aufzunehmenden Gegenstand angepasst ist, wobei das Gehäuseunterteil (4) und der Einsatz (5) einstückig aus dem elastischen Material hergestellt sind, und wobei mindestens eine Krafteinleitungsvorrichtung (8) mindestens bereichsweise in einem Scharnierbereich (7) des Kofferunterteils (3) angeordnet ist, **dadurch gekennzeichnet, dass** es sich bei dem elastischen Material um einen Schaumstoff handelt, dass die mindestens eine Krafteinleitungsvorrichtung (8) längs einer Seitenkante (9) abschnittsweise innerhalb des elastischen Materials angeordnet ist und dass es sich bei der mindestens einen Krafteinleitungsvorrichtung (8) um ein Scharnierschenkelprofil (12, 17, 22) handelt.

2. Kunststoffkoffer (1) gemäß Anspruch 1, **dadurch gekennzeichnet, dass** es sich bei dem Schaumstoff um einen Partikelschaumstoff und besonders vorzugsweise um Expandiertes Polypropylen (EPP) handelt.

3. Kunststoffkoffer (1) gemäß Anspruch 1 oder Anspruch 2, **dadurch gekennzeichnet, dass** das Kofferoberteil (2) aus dem elastischen Material besteht.

4. Kunststoffkoffer (1) gemäß Anspruch 3, **dadurch gekennzeichnet, dass** das Kofferoberteil (2) mindestens eine an einen aufzunehmenden Gegenstand angepasste Ausnehmung (16) aufweist.

5. Kunststoffkoffer (1) gemäß einem der voranstehenden Ansprüche, **dadurch gekennzeichnet, dass** der Kunststoffkoffer (1) eine Verschlussvorrichtung (11) aufweist.

6. Kunststoffkoffer (1) gemäß einem der voranstehenden Ansprüche, **dadurch gekennzeichnet, dass** das Scharnierschenkelprofil (12, 17, 22) Verankerungsmittel zur formschlüssigen Befestigung des Scharnierschenkelprofils (12, 17, 22) in dem elastischen Material aufweist.

7. Kunststoffkoffer (1) gemäß Anspruch 6, **dadurch gekennzeichnet, dass** die Verankerungsmittel seitlich abstehende Hinterschneidungselemente (15) sind.

8. Kunststoffkoffer (1) gemäß einem der voranstehenden Ansprüche, **dadurch gekennzeichnet, dass** das Scharnierschenkelprofil (12, 17, 22) zwei in einem Übergangsbereich verbundene Schenkel (13, 14) aufweist.

9. Kunststoffkoffer (1) gemäß Anspruch 8, **dadurch gekennzeichnet, dass** die Schenkel (13, 14) durch ein elastisch verformbares Biegeelement (24) verbunden sind.

10. Kunststoffkoffer (1) gemäß Anspruch 9, **dadurch gekennzeichnet, dass** in dem Übergangsbereich ein Übergangselement (25) angeordnet ist, wobei das Übergangselement (25) über jeweils ein elastisch verformbares Biegeelement (24) mit jeweils einem Schenkel (13, 14) verbunden ist.

11. Kunststoffkoffer (1) gemäß einem der Ansprüche 1 bis 10, **dadurch gekennzeichnet, dass** das Scharnierschenkelprofil (12, 17, 22) einstückig hergestellt ist.

12. Verfahren zur Herstellung eines Kunststoffkoffers (1) gemäß einem der Ansprüche 1 bis 11, **dadurch gekennzeichnet, dass** in einem ersten Schritt ein Kofferunterteil (3) und ein Kofferoberteil (2) mit Hilfe eines geeigneten Formverfahrens aus einem Schaumstoff hergestellt werden und in einem nachfolgenden Schritt in einem Scharnierbereich (7) miteinander verbunden werden, wobei in dem Scharnierbereich (7) eine Krafteinleitungsvorrichtung (8) angeordnet wird.

13. Verfahren gemäß Anspruch 12, **dadurch gekennzeichnet, dass** in dem nachfolgenden Schritt eine Verschlussvorrichtung (11) an dem Kunststoffkoffer (1) angeordnet wird.

## Claims

1. Plastic case (1) with an upper case part (2) and a lower case part (3), wherein the lower case part (3) consists of a lower housing part (4) and an insert (5) arranged in the lower housing part (4), wherein the insert (5) consists of an elastic material and comprises at least one recess (6) and wherein the recess (6) is adapted to an object to be received, wherein the lower housing part (4) and the insert (5) are formed as a single piece from the elastic material and wherein at least one force-introducing device (8) is at least sectionally arranged in a hinge area (7) of the lower case part (3), **characterized in that** the elastic material is a foam material, that the at least one force-introducing device (8) is arranged along a lateral edge (9) within the elastic material in sections, and **in that** the at least one force-introducing device (8) is a hinge arm profile (12, 17, 22).

2. Plastic case (1) according to claim 1, **characterized in that** the foam material is a particle-foam material and particularly preferably an expanded polypropylene (EPP).

3. Plastic case (1) according to claim 1 or claim 2, **characterized in that** the upper case part (2) consists of the elastic material.

4. Plastic case (1) according to claim 3, **characterized in that** the upper case part (2) comprises at least one recess (16) adapted to an object to be received.

5. Plastic case (1) according to one of the preceding claims, **characterized in that** the plastic case (1) comprises a locking device (11).

6. Plastic case (1) according to one of the preceding claims, **characterized in that** the hinge arm profile (12, 17, 22) comprises anchoring means for form-fit fastening of the hinge arm profile (12, 17, 22) in the elastic material.

7. Plastic case (1) according to claim 6, **characterized in that** the anchoring means are laterally-protruding undercut elements (15).

8. Plastic case (1) according to one of the preceding claims, **characterized in that** the hinge arm profile (12, 17, 22) comprises two arms (13, 14) which are connected in a transition area (13, 14).

9. Plastic case (1) according to claim 8, **characterized in that** the arms (13, 14) are connected by means of an elastically-deformable bending element (24).

10. Plastic case (1) according to claim 9, **characterized in that** a transition element (25) is arranged in the transition area, wherein the transition element (25) is connected to in each case one arm (13, 14) via in each case one elastically-deformable bending element (24).

11. Plastic case (1) according to one of claims 1 to 10, **characterized in that** the hinge arm profile (12, 17, 22) is formed in one piece.

12. A method for producing a plastic case (1) according to one of claims 1 to 11, **characterized in that** in a first step, a lower case part (3) and an upper case part (2) are produced from a foam material using a suitable forming process, and in a subsequent step are connected to one another in a hinge area (7), wherein a force-introducing device (8) is arranged in the hinge area (7).

13. The method according to claim 12, **characterized in that** in the subsequent step, a locking device (11) is arranged on the plastic case (1).

## Revendications

1. Mallette en matière plastique (1) comprenant une partie supérieure de mallette (2) et une partie inférieure de mallette (3), la partie inférieure de mallette (3) étant constituée d'une partie inférieure de boîtier (4) et d'un insert (5) disposé dans la partie inférieure de boîtier (4), l'insert (5) étant constitué d'une matière élastique et présentant au moins un évidement (6), et l'évidement (6) étant adapté à un objet à loger, la partie inférieure de boîtier (4) et l'insert (5) étant fabriqués d'une seule pièce dans la matière élastique, et au moins un dispositif de transmission de force (8) étant disposé au moins par endroits dans une zone à charnière de la partie inférieure de mallette (3), **caractérisée en ce que** la matière élastique est une mousse, **en ce que** l'au moins un dispositif de transmission de force (8) est disposé par sections à l'intérieur de la matière élastique le long d'un bord latéral (9), et **en ce que** l'au moins un dispositif de transmission de force (8) est un profilé à ailes de charnière (12, 17, 22).

2. Mallette en matière plastique (1) selon la revendication 1, **caractérisée en ce que** la mousse est une mousse alvéolaire et de manière particulièrement préférée du polypropylène expansé (EPP).

3. Mallette en matière plastique (1) selon la revendication 1 ou la revendication 2, **caractérisée en ce que** la partie supérieure de mallette (2) est constituée de la matière élastique.

4. Mallette en matière plastique (1) selon la revendication 3, **caractérisée en ce que** la partie supérieure de mallette (2) présente au moins un évidement (16) adapté à un objet à loger.

5. Mallette en matière plastique (1) selon l'une quelconque des revendications précédentes, **caractérisée en ce que** la mallette en matière plastique (1) présente un dispositif de fermeture (11).

6. Mallette en matière plastique (1) selon l'une quelconque des revendications précédentes, **caractérisée en ce que** le profilé à ailes de charnière (12, 17, 22) présente des moyens de fixation pour la fixation par adhérence de forme du profilé à ailes de charnière (12, 17, 22) dans la matière élastique.

7. Mallette en matière plastique (1) selon la revendication 6, **caractérisée en ce que** les moyens de fixation sont des éléments à contre-dépouille (15) faisant saillie latéralement.

8. Mallette en matière plastique (1) selon l'une quelconque des revendications précédentes, **caractérisée en ce que** le profilé à ailes de charnière (12, 17, 22) présente deux ailes (13, 14) reliées en une zone de transition.

9. Mallette en matière plastique (1) selon la revendication 8, **caractérisée en ce que** les ailes (13, 14) sont reliées par un élément flexible (24) élastiquement déformable.

10. Mallette en matière plastique (1) selon la revendication 9, **caractérisée en ce qu'**un élément de transition (25) est disposé dans la zone de transition, l'élément de transition (25) étant relié à respectivement une aile (13, 14) par l'intermédiaire de respectivement un élément flexible (24) élastiquement déformable.

11. Mallette en matière plastique (1) selon l'une quelconque des revendications 1 à 10, **caractérisée en ce que** le profilé à ailes de charnière (12, 17, 22) est fabriqué d'une seule pièce.

12. Procédé de fabrication d'une mallette en matière plastique (1) selon l'une quelconque des revendications 1 à 11, **caractérisé en ce que** dans une première étape, une partie inférieure de mallette (3) et une partie supérieure de mallette (2) sont fabriquées en mousse à l'aide d'un procédé de formage approprié, et **en ce que** dans une étape suivante, elles sont reliées entre elles en une zone à charnière (7), un dispositif de transmission de force (8) étant disposé dans la zone à charnière (7).

13. Procédé selon la revendication 12, **caractérisé en ce que**, dans l'étape suivante, un dispositif de fermeture (11) est disposé sur la mallette en matière plastique.
